# EUROPÄISCHE PATENTSCHRIFT

(11) **EP 0 209 665 B1**
(45) Veröffentlichungstag und Bekanntmachung des Hinweises auf die Patenterteilung: **12.10.1988**
(21) Anmeldenummer: 86106751.0
(22) Anmeldetag: 16.05.1986
(51) Int. Cl.: C10G 1/06

(54) **Verfahren zur Kohlehydrierung mittels Sumpfphase- und katalysator-Festbetthydrierung**
Coal hydrogenation process by liquid phase and fixed-bed catalyst hydrogenation
Procédé d'hydrogénation de charbon en phase liquide et en lit fixe avec catalyseur

(30) Priorität: 03.06.1985 DE 3519830
(43) Veröffentlichungstag der Anmeldung: 28.01.1987
(73) Patentinhaber: Ruhrkohle Aktiengesellschaft, 45128 Essen (DE)
(72) Erfinder: Strobel, Bernd, D-4300 Essen 1 (DE); Friedrich, Frank, Dr. Dipl.-Chem., D-4300 Essen 1 (DE); Wolowski, Eckhard, D-4330 Mühlheim (DE); Löring, Rainer, D-4250 Bottrop 2 (DE)

(56) Entgegenhaltungen:
- EP-A- 0 123 161
- DE-A- 3 311 356
- DE-A- 3 322 730

## Beschreibung

Die Erfindung betrifft ein Verfahren zur Kohlehydrierung mittels Sumpfphase- und Katalysator-Festbetthydrierung gemäß dem Oberbegriff des Anspruches 1.

Bei der Gewinnung von Ölen aus Kohle durch Druckhydrierung wird die Kohle mit einem im Verfahren fortlaufend zurückgewonnenen destillatartigen Lösungsmittel (Anreibeöl, Anmaischöl, Rückführöl) zu einer pumpfähigen Mischung verrührt und nach Zugabe von Wasserstoff enthaltendem Gas bei Drücken oberhalb 100 bar und Temperaturen zwischen 450 und 500° C in einem oder mehreren Reaktoren in flüssiger Phase (Sumpfphase) umgewandelt. Dabei wird entweder ein feinteiliger Katalysator verwendet und als Bestandteil der Kohlesuspension stetig durch den Reaktionsraum geführt oder ein wallendes Katalysatorbett benutzt, bei dem sich das Katalysatormaterial in stückiger Form im Reaktionsraum befindet. Die Reaktionsprodukte werden zunächst in einem Heißabscheider wenig unterhalb der Reaktionstemperatur in zwei Teilströme, den Sumpf und das Kopfprodukt, aufgetrennt.

Der Sumpf (Abschlamm) enthält die festen und nicht verflüssigbaren Bestandteile der Kohle und gegebenenfalls den Katalysator, außerdem die asphalthaltigen, nicht destillierbaren Produkte der Kohlehydrierung sowie kleine bis mittlere Mengen an destillierbarem Öl. Dieses Öl wird durch Destillation oder durch andere Maßnahmen, wie z. B. Schwelung oder Lösungsmittelextraktion, aus dem Abschlamm zurückgewonnen und zur Herstellung des Rückführöls verwendet. Der Ölarme Rückstand wird gewöhnlich als Einsatzstoff zur Erzeugung von Wasserstoff in geeigneten Vergasungsverfahren verwendet.

Das Kopfprodukt des Heißabscheiders kann, falls erforderlich, über einen zweiten Heißabscheider geführt werden, um etwa mitgerissene Feststoffe und Asphaltanteile abzuscheiden. Der Sumpf des zweiten Heißabscheiders wird dann gemeinsam mit dem Abschlamm des ersten Heißabscheiders verarbeitet oder unmittelbar zur Herstellung des Rückführöls benutzt. Das von Feststoffen und Asphalten freie Kopfprodukt des oder der Heißabscheider besteht aus dampfförmigen Ölen: Schweröl, bei Normaldruck oberhalb 325°C siedend; Mittelöl, bei 200 - 325°C siedend; Leichtöl, bis 200° C siedend. Außerdem sind im Kopfprodukt Wasserstoff und Kohlenwasserstoffgase, sowie geringe Mengen weiterer Produkte, wie Wasserdampf und anorganische Gase, enthalten.

Aus der DE-A-2 654 635 ist es bekannt, eine Teilmenge derjenigen Kohlehydrierprodukte, die den Heißabscheider als Dämpfe und Gase verlassen, über einen oder mehrere Reaktoren mit fest angeordnetem Katalysator zu leiten, um raffinierte Produktöle zu erzielen. Ein Nachteil dieser Arbeitsweise besteht darin, daß am Festbettkatalysator ein Einsatzprodukt verarbeitet werden muß, das aus Leichtöl, Mittelöl und Schweröl besteht. Da höhersiedende Kohleölfraktionen in aller Regel erheblich schwieriger zu raffinieren sind als niedrigsiedende, weist das so erzeugte Produktöl bei wirtschaftlich noch tragbarer Katalysatorbelastung relativ hohe Restgehalte an Schwefel-, Sauerstoff- und Stickstoffverbindungen auf. Ein weiterer Nachteil liegt darin, daß dieses Produktöl zu einem Teil aus Schweröl besteht, während für die Verwendung oder Weiterverarbeitung bevorzugt Leicht- und Mittelöle gewünscht werden.

In einer anderen Ausführungsform des Verfahrens nach DE-OS-2 654 635 wird die Teilmenge der Dämpfe und Gase aus dem Heißabscheider wesentlich größer gewählt als es dem neugebildeten Öl entspricht; ein großer Teil des zur Kohlebreiherstellung rückgeführten Öls wird also gleichfalls am Festbettkatalysator hydrierend raffiniert. Sofern hierzu nicht entsprechend zusätzlicher Reaktionsraum mit Katalysator vorgesehen wird, verringert sich der Raffinationsgrad des Produktöls noch weiter. Durch Austausch von Leicht- und Mittelöl gegen Schweröl kann bei dieser Fahrweise zwar die Siedelage des Produktöls erniedrigt werden; dies erfordert jedoch einen beträchtlichen Mehrbedarf an Apparaten und an Energie für die Destillationsschritte und verbessert dennoch nicht den Raffinationsgrad der Ölfraktionen.

Beide Ausführungsformen des Verfahrens nach DE-A-2 654 635 haben überdies den Nachteil, daß Öle aller Siedelagen nur gemeinsam am gleichen Katalysator und deshalb mit mäßiger Raffinationsleistung behandelt werden. Eine besonders intensive Raffination und Hydrierung speziell der leichteren Fraktionen ist aber in der Regel erwünscht, z. B. um sie ohne weitere Hydrierstufe in Reformierverfahren einsetzen zu können; gleichzeitig reicht es gewöhnlich aus, das Rückführöl für die Kohlebreiherstellung und eventuell auch den Mittelölanteil des Produktes nur mäßig intensiv zu hydrieren, so daß hierbei Wasserstoff eingespart werden kann.

Aus der EP-A-132 526 ist eine Arbeitsweise bekannt, bei der unmittelbar im Anschluß an den Heißabscheider ein Zwischenabscheider betrieben wird, aus dem man den wesentlichen Teil des benötigten Rückführöls entnimmt; ein weiterer, kleinerer Teil wird auch bei diesem Verfahren durch Behandlung des Abschlamms in einer Anlage zur Entspannungsverdampfung (Flashen) gewonnen. Die hinter dem Zwischenabscheider vorhandenen Dämpfe und Gase werden über einen Festbettkatalysator geführt. Deshalb besteht das Produktöl der Kohlehydrierung hierbei aus den jeweils niedrigstsiedenden Ölfraktionen. Auch bei diesem Verfahren ist jedoch eine selektive Behandlung von leichten und mittleren Ölfraktionen nicht möglich. Vor allem aber wird bei diesem Verfahren, ebenso wie bei der ersten Ausführungsform des Verfahrens nach DE-A-2 654 635, das zur Kohlebreiherstellung verwendete Rückführöl nicht hydrierend raffiniert.

Der Erfindung liegt die Aufgabe zugrunde, die dem gattungsgemäßen Verfahren anhaftenden Nachteile zu vermeiden und ein von Sauerstoff-, Stickstoff- und Schwefelverbindungen im wesentlichen freies Kohlenwasserstofföl in hoher Ausbeute zu erhalten.

Diese Aufgabe wird bei einem Verfahren der eingangs genannten Gattung durch die kennzeichnenden Merkmale des Anspruchs 1 gelöst. Weiterbildungen des Verfahrens sind in den Unteransprüchen niedergelegt.

Es wurde überraschenderweise gefunden, daß bereits eine mäßig intensive hydrierende Raffination des gesamten Rückführöls oder des überwiegenden Teils des Rückführöls zu einer ganz erheblichen Steigerung derÖlausbeute im Kohlehydrierreaktor führt und daß dabei gleichzeitig eine besonders weitgehende Raffination des Produktöls erreicht werden kann, wenn die dampf- und gasförmigen Produkte des Reaktors ganz oder zum überwiegenden Teil in einer ersten Hydrierstufe an einem ersten Festbettkatalysator mäßig raffiniert werden und nach dem Auskondensieren des als Rückführöl benötigten höhersiedenden Teils in einem Zwischenabscheider der noch dampf- und gasförmig gebliebene Teil einer zweiten Hydrierung an einem zweiten Festbettkatalysator unterworfen wird.

Bei dem erfindungsgemäßen Verfahren wird ein Rückführöl erhalten, das hinsichtlich Dichte und Siedelage leichter ist als nicht raffiniertes Rückführöl. Nur ein geringer Anteil des gesamten verdampfbaren Öls verbleibt im Abschlamm und wird aus diesem gewonnen. In aller Regel beträgt die Temperatur am Kopf des Heißabscheiders mindestens 440°C; dabei werden weniger als 25 % des Rückführöls aus dem Abschlamm erhalten, das sind weniger als 20 % des gesamten verdampfbaren Öls (Produktöl plus Rückführöl).

Bevorzugt wird das aus dem Abschlamm gewonnene Öl unmittelbar in die Hochdruckanlage zurückgepumpt, wobei sowohl die Einspritzung in die heißen Kopfprodukte des Heißabscheiders nützlich sein kann, um die Eintrittstemperatur des ersten Festbettreaktors zu steuern, als auch die Einspritzung vor dem (ersten) Heißabscheider, wobei die fühlbare Wärme der Produkte aus dem Sumpfphasenreaktor zur Verdampfung des Abschlammöls ausreicht.

Es ist möglich, das Öl aus dem Abschlamm unmittelbar als Rückführöl zur Breiherstellung zu verwenden, jedoch wird die raffinierende Hydrierung auch dieses Bestandteils des Rückführöls bevorzugt, weil auf diese Weise die höchste Ölausbeute und der beste Raffinationsgrad des Produktöls zu erhalten ist. Dadurch kann gemäß einer weiteren Ausbildung des erfindungsgemäßen Verfahrens das Öl aus dem Abschlamm in einem gesonderten Reaktor außerhalb des Gaskreislaufs hydrierend raffiniert werden, wenn eine besonders schonende Fahrweise für das erste Festbettreaktorsystem gewünscht wird; das vorraffinierte Öl kann anschließend entweder in das Kopfprodukt des gegebenenfalls zweiten Heißabscheiders eingespritzt und so am ersten Festbettreaktorsystem weitergehend raffiniert werden, oder es wird unmittelbar als Rückführölfraktion verwendet. In diesem Fall wird das vorraffinierte Öl vorteilhaft unmittelbar nach dem Verlassen des gesonderten Reaktors und mitsamt den begleitenden Gasen und Dämpfen vor den Vorheizer der Sumpfphase geleitet. Die fühlbare Wärme und der überschüssige Wasserstoff werden dabei genutzt, und der Kohlebrei kann entsprechend höherkonzentriert bereitgestellt werden.

Eine selektive Raffination zur Erzeugung eines unmittelbar als Reformereinsatz geeigneten Leichtöls bei relativ geringem Wasserstoffverbrauch wird gemäß einer Weiterbildung des Verfahrens erreicht werden, wenn nach dem Herausziehen des Rückführöls aus dem Zwischenabscheider eine zweite Zwischenabscheidung bei weiter verringerter Temperatur vorgenommen wird. Zur Verbesserung der Trennschärfe kann eine Hochdruck-Fraktionierkolonne auf dem zweiten Zwischenabscheider angebracht sein. Der Trennschnitt wird bei etwa 185°C gelegt, so daß ein mäßig raffiniertes, jedoch lagerstabiles Mittelöl erzeugt wird, das z. B. als Heizöl verwendet werden kann. Das die Fraktionierkolonne über Kopf verlassende Gemisch aus Dämpfen und Gasen wird nach entsprechender Vorwärmung in dem zweiten Festbettreaktorsystem feingereinigt. Nach Abkühlung wird aus dem Kalt abscheider ein praktisch vollständig von Heteroatomen befreites Leichtöl (bis 185°C siedend) erhalten.

Das erfindungsgemäße Verfahren besitzt gegenüber den bekannten Verfahren folgende Vorteile:

Trotz der Entfernung von Sauerstoff und von Stickstoff aus dem Produktöl tritt infolge der gleichzeitig bewirkten hydrierenden Raffination des Rückführöls keine Ausbeuteminderung, sondern im Gegenteil überraschenderweise eine wesentliche Ausbeutezunahme ein.

Durch die zusätzliche hydrierende Behandlung ausschließlich des Produktöls in dem auf den Zwischenabscheider folgenden Festbettreaktorsystem gelingt die sehr weitgehende Entfernung der Heteroatome aus dem bereits im ersten Festbettreaktorsystem vorraffinierten Öl.

Das Betreiben des Sumpfphasenreaktors, des Reaktors zur Rückführölhydrierung und des Reaktors zur Feinraffination des Produktöls in einem gemeinsamen Hochdruck-Gaskreislauf erspart gegenüber dem Betrieb getrennter Hochdruckanlagen eine erhebliche Anzahl von Apparaten und Maschinen sowie viel Energie. Da die Öle weniger häufig entspannt werden, sind die Löslichkeitsverluste an Druckwasserstoff geringer. Die bei der Zwischenkondensation geringraffinierter Öle entstehenden höhermolekularen Verbinungen wirken stark schädigend auf Festbettkatalysatoren, weshalb solche Öle in der Regel eine zusätzliche Zwischenbehandlung erfordern, z. B. durch Destillation. Im erfindungsgemäßen Verfahren wird dagegen eine Zwischenkondensation vermieden; die Öle gelangen überwiegend dampfförmig und unter Wasserstoffdruck unmittelbar auf die Raffinationskatalysatoren, die deshalb eine lange Lebensdauer haben. Als Katalysatoren werden die bei der Kohlehydrierung üblichen Verbindungen von Fe, Co, Ni, W, Mo, Zn oder Sn mit Sauerstoff oder Schwefel meist auf einem Träger und auch in Kombinationen mehrerer dieser Verbindungen verwendet.

Weitere Einzelheiten des erfindungsgemäßen Verfahrens werden anhand der Zeichnungen und von Beispielen näher beschrieben. Die Fig. 1 bis 4 zeigen Fließbilder des erfindungsgemäßen Verfahrens und einiger Modifikationen. Fig. 1 gibt die Arbeitsweise des erfindungsgemäßen Verfahrens mit einem zwischen zwei Festbettreaktoren angeordneten Zwischenabscheider wieder.

In einer Mischanlage 1 wird gemahlene Kohle und gegebenenfalls Katalysatormasse mit dem Öl aus einem Zwischenabscheider 14 zu einem Brei verrührt. Das Verhältnis von Kohle (wasserfrei) zu Öl kann etwa 1 : 0,8 bis 1 : 3 betragen, vorteilhaft sind Verhältnisse zwischen 1 : 1 und 1 : 1,5. Der Kohlebrei wird mit einer Pumpe 2 gegen den Betriebsdruck der Hydrieranlage gefördert, der mehr als 100 bar beträgt, vorzugsweise 150 bis 400 bar. Aus einer Leitung 3 wird Hydriergas zugeführt, das aus Kreislaufgas (Leitung 21) und Wasserstoff (Leitung 22) besteht. Der Wasserstoffgehalt im Kreislaufgas (Hydriergas) soll mehr als 50 Vol.-% betragen. - Kreislaufgas wird außerdem in der hierzu erforderlichen Menge zur Temperaturregelung in verschiedenen Höhen in die Hydrierreaktoren 5, 12 und 16 eingeblasen. - Die Gesamtmenge an Kreislaufgas, gemessen am Verdichter 20, liegt zwischen 1 und 8 Normalkubikmeter je kg Kohle (wasser- und aschefrei); bevorzugt werden 3 bis 5 Kubikmeter je kg Reinkohle. Die Frischwasserstoffmenge beträgt, dem Wasserstoffverbrauch entsprechend, 700 bis 1500 Normalkubikmeter je kg Kohleeinsatz.

Kohlebrei und Hydriergas werden in einem Vorheizer 4 erhitzt und in einem Sumpfphasereaktor 5 bei Temperaturen zwischen 450 und 500° C umgesetzt. Der Reaktor 5 kann aus einem einzigen oder aus mehreren Gefäßen bestehen. Wenn er mit einem wallenden Katalysatorbett ausgestattet ist, braucht der Kohlebrei keine Katalysatormasse zu enthalten. In einem Heißabscheider 6 werden bei 440 bis 480°C Dämpfe und Gase von den flüssigen und festen Stoffen (Abschlamm) getrennt und über Kopf des Abscheiders 6 weitergeleitet. Der Abschlamm wird entspannt und zur Gewinnung von darin enthaltenden Ölen geflasht. Der Flashrückstand dient in üblicher Weise der Erzeugung von Wasserstoff. Die Dämpfe aus dem Flashprozeß werden in einem Wärmetauscher 8 kondensiert und als Flashöl in eine Vorlage 9 geleitet. Das Flashöl wird entweder unmittelbar über eine Leitung 10 A zur Breiherstellung herangezogen, oder eine Hochdruckpumpe 10 fördert das Flashöl in die Dämpfe/Gase aus dem Heißabscheider 6. Die Temperatur des Gemisches wird durch einen Wärmetauscher 11 so reguliert, daß die Eintrittstemperatur im Reaktor 12 den gewünschten Wert (zwischen 350 und 420° C) erhält.

Als Katalysatoren in den Reaktoren 12 und 16 werden Hydrier- und Raffinationskatalysatoren der Art verwendet, wie sie bei der Verarbeitung von Kohleölen und von Erdöl üblich sind; dabei können in den Reaktoren 12 bzw. 16 die gleichen oder unterschiedliche Katalysatoren eingesetzt werden, um hinsichtlich Raffinationsgrad, Sättigung, Spaltung und Wasserstoffverbrauch die z. B. für die jegeilige Einsatzkohle oder das jeweilige Endprodukt günstigsten Ergebnisse zu erzielen.

Die Dämpfe/Gase aus dem Reaktor 12 werden in einem Wärmetauscher 13 so weit gekühlt, daß, fortlaufend eine solche Menge an Öl kondensiert wird, wie bei der Herstellung des Kohlebreis verbraucht wird. Dieses Rückführöl wird aus einem Zwischenabscheider 14 entspannt und zur Mischanlage 1 zurückgeführt. Die erforderlichen Temperaturen vor dem Zwischenabscheider 14 liegen zwischen 250 und 350°C.

Die Dämpfe und Gase, die den Zwischenabscheider 14 verlassen, werden durch Wärmetausch und ggf. zusätzliche Temperaturregelung (Kühler/Erhitzer 15) auf die Eintrittstemperatur des Festbettreaktors 16 (350 bis 420° C) angehoben. Durch Abkühlen auf Temperaturen unter 50'C in einem Wärmetauscher 17 wird aus dem Gemisch von Dämpfen und Gasen das Produktöl abgeschieden; außerdem kondensiert an dieser Stelle Hydrierwasser, das Ammoniak und Schwefelwasserstoff enthält. Diese Flüssigkeiten werden aus einem Kaltabscheider 18 entspannt und der weiteren Verarbeitung oder Verwendung zugeführt.

Am Kopf des Kaltabscheiders 18 wird ein Gasgemisch abgezogen, das im wesentlichen aus Wasserstoff und Kohlenwasserstoffgasen besteht, jedoch auch Schwefelwasserstoff, Ammoniak und geringe Anteile an Kohlenoxiden enthält. In einer Hochdruckgaswäsche 19 wird dieses Gas im erforderlichen Umfang gereinigt und an Wasserstoff angereichert. Ein Kreislaufgasverdichter 20 fördert das Kreislaufgas vor die Hydrierreaktoren zurück.

Die Fig. 2 zeigt eine Ausgestaltung des erfindungsgemäßen Verfahrens mit zwei Zwischenabscheidern 14 und 15 A zwischen den beiden Festbettreaktoren 12 und 16. Diese Arbeitsweise ist dann von Vorteil, wenn lediglich der Leichtölanteil des Produktöls sehr weitgehend raffiniert werden muß, der Mittelölanteil jedoch als lagerstabiles, mäßig raffiniertes Produkt weiterverwendet werden kann. Aus dem Dämpfe/Gase-Gemisch nach dem Reaktor 12 wird, wie bereits beschrieben, das Rückführöl gewonnen. Das Kopfprodukt aus dem Zwischenabscheider 14 wird im Wärmetauscher 15 so weit abgekühlt, daß aus dem zweiten Abscheider 15 A im wesentlichen Mittelöl (185 bis 325° C siedend) entnommen werden kann. Dieser Zwischenabscheider 15 A kann nach Art einer Destillationskolonne mit Füllkörpern oder anderen Einbauten zur Verbesserung der Trennschärfe ausgerüstet sein. Die am Kopf des Abscheiders bzw. der Kolonne abziehenden Dämpfe und Gase werden in einem Wärmetauscher 15 B auf die Eintrittstemperatur des Festbettreaktors (350 bis 420° C) gebracht. Aus den Kaltabscheider 13 wird bei dieser Fahrweise ein Öl erhalten, das hauptsächlich aus Leichtöl (Siedeende 185°C) besteht und das Reformereinsatzqualiät aufweist.

Die Fig. 3 zeigt eine weitere Ausgestaltung des erfindungsgemäßen Verfahrens. Bei dieser Arbeitsweise wird das Destillat aus der Flashanlage 7 mit Hilfe der Pumpe 10 über eine Leitung 26 in die heißen Produkte des Sumpfphasereaktors 5, vor deren Eintritt in den Heißabscheider 6, eingespritzt. Die zur Verdampfung des Flashöls erforderliche Wärme wird dabei den Produkten des Sumpfphasereaktors 5 entnommen.

Fig. 4 gibt eine Ausgestaltung des erfindungsgemäßen Verfahrens wieder, bei der ein zusätzlicher Reaktor 25 außerhalb des geneinsamen Gaskreislaufes angeordnet ist. Gemäß dieser Fahrweise wird das Flashöl nach dem Zufügen von Wasserstoff oder wasserstoffhaltigem Gas über eine Leitung 23 in einem Wärmetauscher/ Vorheizer 24 erhitzt und in dem Festbettreaktor 25 bei 350 bis 420° C unter etwa gleichem Druck wie in den anderen Reaktoren hydriert. Die Zugabe von Wasserstoff zu Flashöl liegt dabei im Bereich von 0,5 bis 5 m³/kg. Die gesamten Austrittsprodukte des Reaktors 25 werden durch Leitung 26 dem bereits unter Druck befindlichen Kohlebrei vor dem Vorheizer 4 zugeführt. Der Feststoffgehalt des in der Mischanlage 1 hergestellten Kohlebreis wird dementsprechend höher eingestellt als bei den übrigen Arbeitsweisen. Der im Reaktor 25 nicht verbrauchte Wasserstoff steht für die Sumpfphasehydrierung vollständig zur Verfügung; die Frischwasserstoffzufuhr über Leitung 22 kann daher entsprechend verringert werden.

Im Rahmen des erfindungsgemäßen Verfahrens sind auch Kombinationen der beschriebenen Ausgestaltung möglich. So kann z. B. die Arbeitsweise nach Fig. 2 in entsprechender Weise ausgestaltet werden wie die nach Fig. 1. Außerdem sind weitere Ausgestaltungen möglich; z. B. können die Produkte des Festbettreaktors 25 (Fahrweise nach Fig. 4) auch an anderer Stelle der Hydrieranlage, z. B. nach dem Heißabscheider 6 oder nach dem Festbettreaktor 12, zugegeben werden.

Durch die folgenden Beispiele werden die Arbeitsweise und die damit verbundenen wesentlichen Vorzüge des erfindungsgemäßen Verfahrens weiter erläutert.

### Beispiel 1

(Arbeitsweise nach Anspruch 1 des erfindungsgemäßen Verfahrens.)

In einer Anlage nach Beispiel 1 werden stündlich 126 kg wasserfreie Gasflammkohle (120 kg/h wasser- und aschefrei gerechnet) mit 5 kg getrockneter Rotmasse und 134 kg/h Rückführöl zu einem Brei vermischt und zusammen mit 650 m³/h Hydriergas (Gasmengen unter Normalbedingungen) bestehend aus 150 m³/h Frischwasserstoff und 500 m³/h Kreislaufgas (enthält 60 Vot.-% Wasserstoff) durch einen Sumpfphasereaktor 5 geleitet. Der Druck in Reaktor 5 beträgt 400 bar, die Temperatur 470° C. Die Temperatur im Dampfraum des Heißabscheiders 6 wird bei 440°C gehalten. Der Abschlamm aus dem Heißabscheider 6 wird einer Entspannungsverdampfung (Flashen) im Vakuum unterzogen; dabei fallen 24 kg/h Flashöl an, das ohne weitere Behandlung zur Herstellung des Rückführöls verwendet wird. Die gesamten Kopfprodukte des Heißabscheiders 6 werden durch den Festbettreaktor 12 geleitet, der 80 kg eines handelsüblichen Katalysators aus sulfidischem Nickel und Molybdän auf Al3O3-Si0₂-Träger enthält. Die mittlere Katalysatortemperatur beträgt 380° C, der Druck 400 bar. Die austretenden Produkte werden auf 275°C gekühlt. Dabei fallen 110 kg/h Öl flüssig an, die aus dem Zwischenabscheider 14 entnommen und mit dem Flashöl aus der Leitung 10 A vereinigt werden. Das so erzeugte Rückführöl enthält 38 % Schweröl (über 325°C siedend) und 62 % Mittelöl. Die Kopfprodukte des Zwischenabscheiders 14 werden durch den Festbettreaktor 16 geleitet, der mit 80 kg eines handelsüblichen Katalysators, bestehend aus Molybdänsulfid und Nickelsulfid auf Tonerdeträger, gefüllt ist. Die mittlere Katalysatortemperatur beträgt 390°C, der Druck 400 bar. Durch Abkühlen auf 20°C werden aus den Reaktionsprodukten 65 kg/h (54 % der waf-Kohle) wasserklares Produktöl kondensiert, die aus dem Kaltabscheider 18 abgelassen werden. Das Produktöl enthält 20 mg/kg basischen Stickstoff und 50 mg/kg phenolischen Sauerstoff. Nach 1 Monat Lagerung unter Luft- und Lichtabschluß ist das Öl schwach gelblich. Die Ölausbeute ist höher und gleichzeitig ist die Ölqualität erheblich besser als bei der Kohlehydrierung ohne integrierte Raffinationsstufen.

### Beispiel 2

(Arbeitsweise nach Anspruch 1 des erfindungsgemäßen Verfahrens, bei der das Rückführöl vollständig aus dem Zwischenabscheider gewonnen wird.)

In einer Anlage nach der Fig. 1 werden stündlich 105 kg trockene Gasflammkohle (entsprechend 100 kg/h, wasser- und aschefrei gerechnet) mit 4 kg/h getrockneter Rotmasse und 154 kg/h Rückführöl zu einem Kohlebrei vermischt und zusammen mit 625 m³/h Hydriergas, bestehend aus 125 m³/h Frischwasserstoff und 500 m³/h Kreislaufgas (enthält 80 Vol.-% Wasserstoff), durch den Sumpfphasereaktor 5 von 200 I Inhalt geleitet. Der Druck im Reaktor 5 beträgt 300 bar, die Temperatur 470° C. Die Temperatur im Heißabscheider 6 wird bei 440° C gehalten. Der Abschlamm aus dem Heißabscheider 6 wird einer Entspannungsverdampfung im Vakuum unterworfen; dabei werden 21 kg/h Destillat erhalten, die vor den Eingang des Festbettreaktors 12 gepumpt werden. Durch diesen Reaktor 12 wird außerdem das gesamte Kopfprodukt des Heißabscheiders 6 geleitet. Der Reaktor 12 enthält 80 kg eines handelsüblichen Raffinationskatalysators auf Basis Nickel, Molybdän und Tonerde; die mittlere Katalysatortemperatur beträgt 390°C. Durch Abkühlen der Produkte, die den Reaktor 12 verlassen, auf 290° C, werden 154 kg/h Öl erhalten und aus dem Zwischenabscheider 14 entnommen; das Öl wird fortlaufend zur Kohlebreiherstellung zurückgeführt.

Das Rückführöl besteht zu 30 % aus Schweröl über 325° C siedend und zu 70 % aus Mittelöl bis 325°C siedend. Die Dämpfe und Gase, die am Kopf des Zwischenabscheiders 14 abziehen, werden über den Festbettreaktor 16 geleitet, der gleichfalls 80 kg eines handelsüblichen Raffinationskatalysators auf Basis Ni, Mo und A1₂0₃ enthält. Die Katalysatortemperatur beträgt im Mittel 390°C. Durch Abkühlen der Reaktoraustrittsprodukte auf 20°C fallen im Kaltabscheider 18 55 kg wasserhelles Produktöl an, das zu 40 % aus Leichtöl (< 185°C) und zu 60 % aus Mittelöl (185 - 325° C) besteht. Nach einem Monat ist das Öl noch immer farblos. Das Öl enthält nur 6 mg/kg basischen Stickstoff und weniger als 15 mg/kg phenolischen Sauerstoff. Das Leichtöl allein enthält weniger als 2 mg/kg Stickstoff. Der Ölgewinn beträgt also 55 % und die Ölqualität ist gut.

### Beispiel 3

(Arbeitsweise nach Anspruch 2 des erfindungsgemäßen Verfahrens mit zusätzlichem Zwischenabscheider.)

Ein Versuch wird unter den gleichen Bedingungen wie im Beispiel 2 durchgeführt, jedoch werden die bei 290° C über Kopf des Zwischenabscheiders 14 geführten Dämpfe und Gase auf 170°C gekühlt und in den Abtriebsteil einer hochdruckfest ausgeführten Füllkörperkolonne 15 A mit etwa 25 theoretischen Böden (bei 20 I/h Flüssigkeitsbelastung) eingeleitet. Aus dem Sumpf der Kolonne werden 33 kg/h Mittelöl vom Siedebereich 175 - 325° C entspannt. Die am Kolonnenkopf bei 160°C abziehenden Dämpfe und Gase werden erwärmt und über den Festbettreaktor 16 geleitet. Der Reaktor 16 enthält 50 kg eines handelsüblichen Ni-Mo-AI₂0₃ Raffinationskatalysators. Die mittlere Temperatur des Katalysatorbettes wird bei 375°C gehalten. Die Reaktoraustrittsprodukte werden auf 20°C gekühlt; aus dem Kaltabscheider erhält man stündlich 22 kg Leichtöl mit einem Siedeende von 185°C.

Das Mittelöl enthält 0,06 % basischen Stickstoff und <0,1 % Sauerstoff. Nach 1 Monat Lagerung unter Luft und Lichtabschluß ist das Öl strohgelb; es hat keine Sedimente gebildet. Das Leichtöl enthält je < 1 mg/kg titrierbaren Stickstoff und Sauerstoff. Es ist nach 1-monatiger Lagerung unverändert wasserhell.

### Beispiel 4

(Arbeitsweise nach Anspruch 3 des erfindungsgemäßen Verfahrens.)

In einer Hydrieranlage ähnlich Fig. 3 werden stündlich 100 kg einer Flammkohle (wasser- und aschefrei gerechnet) zusammen mit 4 kg/h getrockneter Rotmasse und 154 kg/h Rückführöl bei 468° C Reaktionstemperatur und 280 bar Druck durch den Sumpfphasereaktor 5 von 200 I Volumen geleitet. Außerdem werden 550 m³/h Kreislaufgas (80 % Wasserstoff) und 125 m³/h Frischwasserstoff eingeleitet. Die Reaktoraustrittsprodukte werden in dem Heißabscheider 6 bei 450 °C in flüssigen Abschlamm und in einen über Kopf abziehenden Dämpfe/Gase-Strom zerlegt. Dieser wird über einen unmittelbar folgenden kleineren zweiten Heißabscheider 9 bei 445 ° C geführt.

Aus dem Abschlamm des Heißabscheiders 6 werden in einer Anlage 7 zur Entspannungsverdampfung im Vakuum 18 kg/h Flashöl abdestilliert. Dieses wird mit dem hauptsächlich aus Öl bestehenden Abschlamm (2 kg/h) des zweiten Heißabscheiders 9 vereinigt und über die Leitung 26 in die Reaktoraustrittsprodukte eingepumpt, bevor diese den Heißabscheider 6 erreichen.

Die Kopfprodukte des zweiten Heißabscheiders 9 werden bei 380° C über 80 I eines Ni-Mo-Tonerde-Katalysators im Reaktor 12 geleitet. Nach Abkühlen auf 280°C fallen im Zwischenabscheider 14 154 kg/h Öl an, die zur Breiherstellung verwendet werden. Der Kopfproduktstrom aus dem Zwischenabscheider 14 wird auf 390° C erwärmt und bei 400° C über 80 I eines Co-Mo-Al₂O₃-Katalysators im Reaktor 16 geleitet. Nach dem Abkühlen der Produkte des Reaktors 16 erhält man aus dem Kaltabscheider 18 54 kg/h Produktöl mit einem Gehalt an basischem Stickstoff von 10 mg/kg und an phenolischem Sauerstoff von 15 mg/kg. Das Öl besteht zu 45 % aus Leichtöl; der Rest ist Mittelöl Nach 1 Monat Lagerung ist eine schwach gelbe Verfärbung des ursprünglich wasserhellen Ölseingetreten.

### Beispiel 5

(Arbeitsweise nach Anspruch 4 des erfindungsgemäßen Verfahrens.)

In einer entsprechend Fig. 4 ausgerüsteten Hydrieranlage wird ein Hydrierversuch mit einer subbituminösen Kohle vorgenommen. Dabei werden 109 kg/h der wasserfreien Kohle (entsprechend 100 kg/h Kohle, wasser- und aschefrei gerechnet) mit 4 kg/h Rotmasse und 87 kg/h Rückführöl zu einer Suspension verrührt, die kontinuierlich mit der Hochdruckpumpe 2 zum Vorheizer 4. gefördert wird. Vor dem Vorheizer 4 wird Kreislaufgas, das 85 Vol.-% Wasserstoff enthält, in einer Menge von 150 m³/h zugeführt. Außerdem werden dem Kohlebrei vor dem Vorheizer 4 die heißen flüssigen und gasförmigen Produkte aus dem Festbettreaktor 25 zugemischt, der mit 25 kg eines Ni-Mo-Katalysators auf Tonerdeträger gefüllt ist. In dem Reaktor 25 wird das gesamte Flashöl (25 kg/h) mit 125 m³/h Frischwasserstoff bei einer Temperatur von 385°C und bei 152 bar Druck behandelt. Der Sumpfphasereaktor 5 hat ein Volumen von 200 I; er wird bei einer Temperatur von 458° C und einem Druck von 150 bar betrieben. Die Produkte werden im Heißabscheider 6 bei 450° C in den flüssigen Abschlamm und in einen Strom aus Dämpfen und Gasen zerlegt, der nach Abkühlung aus 370°C durch den Reaktor 12 mit 80 kg Katalysatorfestbett geleitet wird. Der Katalysator ist ein handelsüblicher Hydrierkatalysator, der aus Wolfram- und Nickelsulfid auf Tonerdeträger besteht; der Druck im Reaktor beträgt 150 bar, die Temperatur 390° C. Die Produkte des Reaktors 12 werden auf 330° C gekühlt; aus dem nachfolgenden Zwischenabscheider 14 lassen, sich 87 kg/h eines Mittelöl/Schwerölgemisches entnehmen, die vollständig als Rückführöl verwendet werden.

Der Abschlamm aus dem Heißabscheider 6 liefert beim Behandeln im Flash-Verdampfer 25 kg/h Flashöl, das durch Sättigen mit Schwefelwasserstoffgas geschwefelt und danach wie beschrieben hydriert und weiterverwendet wird.

Das dampf- und gasförmige Kopfprodukt des Zwischenabscheiders wird von 330°C auf 370° C erwärmt und durch einen Reaktor mit 80 kg festem Ni-Mo-A1₂0₃-Katalysator geführt, wobei der Druck weiterhin 150 bar beträgt und die Temperatur bei 375°C eingestellt wird. Nach dem Abkühlen der Reaktionsprodukte auf 20°C werden aus dem Kaltabscheider 56,5 kg/h Produktöl erhalten, das zu 40 % aus Leichtöl und zu 60 % aus Mittelöl besteht; der Gehalt an basischem Stickstoff beträgt 8 mg/kg, der Gehalt an phenolischem Sauerstoff etwa 15 mg/kg. Nach 1 Monat unter Luft- und Lichtausschluß ist das Öl unverändert wasserhell.

### Beispiel 6

(Vergleichsbeispiel ohne Raffination des Rückführöls und des Produktöls.)

Ein Versuch wie im Beispiel 2 wird durchgeführt, jedoch enhält die Anlage weder einen Festbettreaktor 12 nach dem Heißabscheider 6 noch einen Festbettreaktor 16 nach dem Zwischenabscheider 14. Die Fischwasserstoffmenge beträgt 100 m³/h. Die stündliche Menge an Destillatöl aus der Entspannungsverdampfung des Abschlamms liegt bei 30 kg. Durch Abkühlen der Dämpfe aus dem Heißabscheider 6 auf 300° C werden aus dem Zwischenabscheider 14 stündlich 124 kg/h Öl erhalten, mit dem Abschlammdestillat vereinigt und fortlaufend zur Kohlebreiherstellung zurückgeführt. Das Rückführöl enthält 45 % Mittelöl, der Rest ist Schweröl. Am Kaltabscheider 18 wird stündlich eine Produktölmenge von 49,5 kg erhalten, die zu 23 % aus Leichtöl und zu 77 % aus Mittelöl besteht. Der Gehalt des Öls an basischem Stickstoff beträgt 0,76 %, der Gehalt an phenolischem Sauerstoff 2,7 %. Nach einem Monat ist das anfangs gelbliche Öl schwarz gefärbt. Ohne Raffination von Rückführöl und Produktöl wird also eine geringere Ausbeute bei wesentlich schlechterer Ölqualität erhalten.

### Beispiel 7

(Vergleichsbeispiel - Raffination nur des Produktöls):

Ein Versuch wie bei Beispiel 6 wird vorgenommen, jedoch wird nach dem Zwischenabscheider 14 ein Festbettreaktor 16 mit 160 kg Katalysatorfüllung betrieben. Die Frischwasserstoffmenge beträgt 125 m³/h.

Als Produktöl fallen im Kaltabscheider 18 stündlich 48,5 kg wasserhelles und lagerstabiles Öl an. Es besteht zu 42 % aus Leichtöl und zu 58 % aus Mittelöl. Der Gehalt an basischem Stickstoff liegt bei 12 mg/kg. Die Ölqualität ist also ähnlich, die Ausbeute jedoch wesentlich geringer als beim erfindungsgemäßen Verfahren.

### Beispiel 8

(Vergleichsbeispiel; Raffination des Gesamtöls.)

In einem ähnlichen Versuch wie in Beispiel 2 enthält der erste Festbettreaktor 12 160 kg Katalysator; der zweite Festbettreaktor 16 wird nicht betrieben. Die Frischwasserstoffmenge beträgt 125 m³/h; die stündliche Menge an Abschlammdestillat liegt bei 20 kg. Der Ölgewinn aus dem Kaltabscheider 18 beträgt stündlich 55 kg. Das Öl besteht zu 36 % aus Leichtöl und zu 64 % aus Mittelöl. Der Stickstoffgehalt liegt bei 100 mg/kg. Nach einem Monat ist das ursprünglich farblose Öl gelb gefärbt. Die Ausbeute ist bei dieser Fahrweise nach dem Stand der Technik gut; die Ölqualität ist jedoch ungenügend.

## Patentansprüche

1. Verfahren zur Kohlehydrierung mittels Sumpfphase- und Katalysator-Festbetthydrierung, bei dem der Einsatzkohle in der Sumpfhase bei Drücken von mehr als 100 bar und bei Temperaturen von 450 bis 500° C in Gegenwart eines Katalysators ein asphaltfreies, prozeßstämmiges Anmaischöl (Rückführöl) und wasserstoffhaltiges Kreislaufgas hinzugefügt wird, die gas- und dampfförmigen Hydrierprodukte der Sumpfphase in mindestens einem Heißabscheider vom feststoffhaltigen Abschlamm abgetrennt werden, das gesamte Kopfprodukt des Heißabscheiders in mindestens zwei nachgeschalteten Festbettreaktoren bei gleichem Druck wie in der Sumpfphase hydrierend behandelt wird und das Produktöl unter gleichzeitiger Abtrennung des Kreislaufgases nach Kondensation der dampfförmigen Reaktionsprodukte aus dem zweiten Festbettreaktor in einem Kaltabscheider abgezogen wird, dadurch gekennzeichnet, daß
- 75 bis 100 % des für die Kohlebreiherstellung benötigten Rückführöles aus einem einem ersten Festbettreaktorsystem nachgeschalteten Zwischenabscheider gewonnen wird,
- bis zu 25 % des Rückführöles aus dem Abschlamm des Heißabscheiders bzw. der Heißabscheider gewonnen wird,
- das Kopfprodukt des Zwischenabscheiders in einem zweiten Festbettreaktorsystem, bestehend aus einem oder mehreren Reaktoren, einer hydrierenden, raffinierenden und ggf. spaltenden Behandlung unterzogen wird.

2. Verfahren nach Anspruch 1, dadurch gekennzeichnet, daß dem Zwischenabscheider ein zweiter Zwischenabscheider nachgeschaltet ist, aus dem durch teilweise Kondensation der Kopfprodukte ein lagerstabiles, jedoch nicht vollständig raffiniertes Mittelöl gewonnen wird und aus dem Kaltabscheider im wesentlichen Leichtöl von Reformereinsatzqualität gewonnen wird.

3. Verfahren nach Anspruch 1 oder 2, dadurch gekennzeichnet, daß das aus dem Abschlamm des Heißabscheiders und eines gegebenenfalls vorhandenen zweiten Heißabscheiders gewonnene Rückführöl vor den ersten Heißabscheider zurückgeführt wird.

4. Verfahren nach Anspruch 1 oder 2, dadurch gekennzeichnet, daß das aus dem Abschlamm des Heißabscheiders und eines gegebenenfalls vorhandenen zweiten Heißabscheiders gewonnene Öl in einem zusätzlichen Festbettreaktor außerhalb des Gaskreislaufes hydrierend vorbehandelt wird und die gesamten Kopfprodukte aus diesem Reaktor als Rückführöl dem Kohlebrei vor oder während der Aufheizung zugeführt werden.

## Claims

1. Process for coal hydrogenation by means of liquidphase and fixed-bed catalytic hydrogenation, in which an asphalt-free pasting oil (recycle oil) originating from the process and hydrogen-containing circulating gas are added to the feed coal in the liquid phase under pressures of more than 100 bar and at temperatures from 450 to 500° C in the presence of a catalyst, the gaseous and vaporous hydrogenation products of the liquid phase are separated in at least one hot separator from the solid-containing sludge, the total top product from the hot separator is subjected to a hydro- treatment in at least two downstream fixed-bed reactors under the same pressure as that in the liquid phase and the product oil is taken off in a cold separator with simultaneous separation of the circulating gas after condensation of the vaporous reaction products from the second fixed-bed reactor, characterized in that
- 75 to 100 % of the recycle oil required for preparing the coal paste is obtained from an intermediate separator arranged downstream of a first fixed-bed reactor system,
- up to 25 % of the recycle oil is obtained from the sludge of the hot separator or separators, and
- the top product from the intermediate separator is subjected to hydrogenating, refining and, as appropriate, cracking treatment in a second fixed-bed reactor system consisting of one or more reactors.

2. Process according to claim 1, characterized in that, downstream of the intermediate separator, a second intermediate separator is provided from which a storage-stable but not fully refined middle oil is obtained by partial condensation of the top products, and substantially light oil of reformer feed quality is obtained from the cold separator.

3. Process according to claim 1 or 2, characterized in that the recycle oil obtained from the sludge of the hot separator and a second hot separator which may be present is recycled to a point upstream of the first hot separator.

4. Process according to claim 1 or 2, characterized in that the oil obtained from the sludge of the hot separator and a second hot separator which may be present is hydro- pretreated in an additional fixed-bed reactor outside the gas circulation and the total top products from this reactor are fed as recycle oil to the coal paste before or during heating-up.

## Revendications

1. Procédé d'hydrogénation de charbon au moyen d'une hydrogénation en phase liquide et d'une hydrogénation en lit fixe de catalyseur, dans lequel on ajoute au charbon mis en oeuvre dans la phase liquide, à des pressions supérieures à 100 bar et à des températures de 450 à 500°C, en présence d'un catalyseur, une huile de trempage exempte d'asphalte, issue du processus (huile de recyclage) et du gaz de recyclage contenant de l'hydrogène, les produits d'hydrogénation sous forme de gaz et de vapeurs de la phase liquide étant séparés du produit de purge contenant la matière solide dans au moins un séparateur à chaud, la totalité du produit de tête du séparateur à chaud étant traitée par hydrogénation dans au moins deux réacteurs à lit fixe montés en aval, à la même pression que dans la phase liquide, et l'huile produite étant, après condensation des produits de réaction en forme de vapeurs provenant du deuxième réacteur à lit fixe, soutirée dans un séparateur à froid, avec séparation simultanée du gaz de recyclage, caractérisé en ce que
- 75 à 100 % de l'huile de recyclage nécessaire à la réalisation de la bouillie de charbon sont extraits d'un séparateur intercalaire monté en aval d'un premier système de réacteur à lit fixe,
- jusqu'à 25 % de l'huile de recyclage sont extraits du produit de purge du ou des séparateurs à chaud,
- le produit de tête du séparateur intercalaire est soumis à un traitement d'hydrogénation, de raffinage et éventuellement de séparation, dans un deuxième système de réacteur à lit fixe, constitué d'un ou de plusieurs réacteurs.

2. Procédé suivant la revendication 1, caractérisé en ce qu'en aval du séparateur intercalaire est monté un deuxième séparateur intercalaire à partir duquel est extraite une huile moyenne stable à l'entreposage, mais non complètement raffinée, par une condensation partielle des produits de tête et en ce qu'on extrait du séparateur à froid sensiblement de l'huile légère de la qualité de charge de reformeur.

3. Procédé suivant l'une des revendications 1 et 2, caractérisé en ce que l'huile de recyclage produite par le produit de purge du séparateur à chaud et d'un deuxième séparateur à chaud éventuellement présent est ramenée en amont du premier séparateur à chaud.

4. Procédé suivant l'une des revendications 1 et 2, caractérisé en ce que l'huile produite par le produit de purge du séparateur à chaud et d'un deuxième séparateur à chaud éventuellement present est prétraitée par hydrogénation dans un réacteur à lit fixe supplémentaire, en dehors du circuit des gaz, et en ce que la totalité des produits de tête en provenance de ce réacteur est amenée, comme huile de recyclage, à la bouillie de charbon, avant ou pendant le chauffage.
